# EUROPÄISCHE PATENTANMELDUNG

(11) **EP 1 070 930 A1**
(43) Veröffentlichungstag der Anmeldung: **24.01.2001**
(21) Anmeldenummer: 99113953.6
(22) Anmeldetag: 17.07.1999
(51) Int. Cl.: F28F 9/16, F28D 1/053

(54) **Verfahren zur Herstellung von Rohrradiatoren**

(71) Anmelder: Zehnder Verkaufs- und Verwaltungs AG, 5722 Gränichen (CH)
(72) Erfinder: Kriese, Peter, 77948 Friesenheim (CH)
(74) Vertreter: Stenger, Watzke & Ring Patentanwälte

(57) **Zusammenfassung**

Die Erfindung betrifft ein Verfahren zu Herstellung von Rohrradiatoren aus mehreren nebeneinander angeordneten Radiatorelementen (1), die jeweils durch zwei mit Anschlußstutzen (5) versehene Endstücke (2) und die Anschlußstutzen (5) verbindende Rohre (3) gebildet sind. Um derartige Rohrradiatoren einfach und kostengünstig herzustellen, werden die Rohre (3) mit ihren Enden mit den Anschlußstutzen (5) der Endstücke (2) verklebt.

## Beschreibung

Die Erfindung betrifft ein Verfahren zur Herstellung von Rohrradiatoren, vorzugsweise aus mehreren nebeneinander angeordneten Radiatorelementen, die jeweils durch zwei mit Anschlußstutzen versehene Endstücke und die Anschlußstutzen verbindende Rohre gebildet sind.

Ein solches gattungsgemäßes Verfahren zur Herstellung von Rohrradiatoren ist bekannt. Bei diesem bekannten Verfahren werden die die Endstücke miteinander verbindenden Rohre mit den Anschlußstutzen der Endstücke durch ein spezielles Schweißverfahren miteinander verbunden. Dieses bekannte Verfahren ermöglicht zwar eine schnelle und einfache Verbindung der Bauteile, jedoch sind einerseits nicht alle verwendeten Materialien gleich gut zum Verschweißen geeignet und andererseits das Einrichten der Schweißstationen und das Vorbereiten der Werkstoffe zum Schweißen mit einem hohen Kostenaufwand verbunden. Darüber hinaus entstehen beim Schweißen Schweißgrate, die in nachfolgenden Bearbeitungsschritten aufwendig wieder entfernt werden müssen. In vielen Fällen ist es auch kaum oder gar nicht möglich, in den engen Zwischenräumen zwischen den Rohren die Schweißgrate zu entfernen.

Davon ausgehend liegt der Erfindung die **Aufgabe** zugrunde, ein Verfahren zur Herstellung von Rohrradiatoren der eingangs genannten Art zu schaffen, welches einfach und kostengünstig durchführbar ist.

Die **Lösung** dieser Aufgabenstellung ist erfindungsgemäß dadurch gekennzeichnet, daß die Rohre mit ihren Enden mit den Anschlußstutzen der Endstücke verklebt sind.

Mit diesem erfindungsgemäßen Verfahren wird erstmalig vorgeschlagen, die stoffschlüssige Verbindung zwischen den Anschlußstutzen der Endstücke und den Rohren als Klebverbindung auszugestalten. Das Ausbilden der Verbindung als Klebverbindung hat den Vorteil, daß das Aufbringen des Klebstoffes im Vergleich zum Einrichten und Betreiben einer Schweißstation deutlich preisgünstiger ist und keine Materialüberstände entstehen, die nachträglich entfernt werden müssen.

Gemäß einer bevorzugten Ausführungsform der Erfindung wird vorgeschlagen, daß die Verklebung zwischen den Enden der Rohre und den Anschlußstutzen an zylindrischen Verbindungsflächen erfolgt. Die Verwendung von zylindrischen Verbindungsflächen bietet sich bei der Verwendung von zylindrischen Rohren zum Verbinden der Endstücke an, da die zylindrische Form einerseits besonders druckstabil ist und andererseits einfach und gut zu bearbeiten ist.

Gemäß einer ersten Ausführungsform der Erfindung werden die zylindrischen Verbindungsflächen auf der äußeren Mantelfläche der Rohre und der Innenseite der Anschlußstutzen ausgebildet. Bei dieser ersten Ausführungsform werden somit die die Endstücke miteinander verbindenden Rohre in die Anschlußstutzen der Endstücke eingesteckt, wobei das Verkleben der beiden Bauteile miteinander im Überlappungsbereich der beiden Bauteile erfolgt.

Gemäß einer zweiten Ausführungsform der Erfindung werden die zylindrischen Verbindungsflächen auf der äußeren Fläche der Anschlußstutzen und auf der Innenseite der Rohre ausgebildet. Bei dieser Ausgestaltungsform werden nunmehr die Rohre auf die Anschlußstutzen der Endstücke aufgesteckt, wobei das Verkleben wiederum im Überlappungsbereich der beiden Bauteile erfolgt. Sowohl bei der ersten als auch bei der zweiten Ausführungsform erfolgt das Ineinander- bzw. Aufeinanderstecken von Rohren und Anschlußstutzen derart, daß die äußeren Mantelflächen der Rohre einerseits und der Anschlußstutzen andererseits in etwa bündig miteinander abschließen.

Das Einrichten und Vorbereiten der zylindrischen Verbindungsflächen erfolgt gemäß einer praktischen Ausführungsform der Erfindung durch eine spanende Bearbeitung der Anschlußstutzen und/oder der Rohrenden. Eine spanende Bearbeitung, wie beispielsweise Plandrehen, ist vorteilhaft, weil diese auch in der Massenfertigung einfach und schnell durchführbar ist.

Um die miteinander zu verbindenden Bauteile schnell und sicher ineinandersetzen zu können und darüber hinaus einen möglichst bündigen und spaltfreien äußeren Abschluß bereitzustellen, wird erfindungsgemäß vorgeschlagen, daß die zylindrischen Verbindungsflächen durch Drehen mit scharfkantigem äußeren Rand hergestellt werden.

Das erfindungsgemäße Verfahren zur Herstellung von Rohrradiatoren, bei denen die Verklebung zwischen den Enden der Rohre und den Anschlußstutzen an zylindrischen Verbindungsflächen erfolgt, ist gekennzeichnet durch die Verfahrensschritte:
a) Andrehen bzw. Ausdrehen der Anschlußstutzen und Rohrenden;
b) Planen der drehbearbeiteten Verbindungsflächen;
c) Kalibrieren der Verbindungsflächen;
d) Auftragen eines Klebstoffes auf zumindest einer der jeweils miteinander zu verbindenden Verbindungsflächen;
e) Zusammenstecken der miteinander zu verbindenden Bauteile;
f) Aushärten des Klebstoffes und
g) gegebenenfalls Überschleifen der Stoßstellen zwischen den beiden Bauteilen.

Schließlich wird mit der Erfindung vorgeschlagen, daß das Aushärten des Klebstoffes durch chemische oder physikalische Reaktionen erfolgt.

Weitere Merkmale und Vorteile der Erfindung ergeben sich aus der nachfolgenden Beschreibung der zugehörigen Zeichnung, in der ein Ausführungsbeispiel eines nach dem erfindungsgemäßen Verfahren hergestellten Rohrradiators dargestellt ist. In der Zeichnung zeigt:
- Fig. 1: eine Vorderansicht eines Teils eines erfindungsgemäß hergestellten Rohrradiators;
- Fig. 2: einen Längsschnitt durch ein Endstück des Rohrradiators gemäß Fig. 1 und
- Fig. 3: einen Längsschnitt durch ein Rohr zum Verbinden von zwei Endstükken.

Fig. 1 zeigt einen aus mehreren nebeneinander angeordneten Radiatorelementen 1 bestehenden Rohrradiator. Jedes Radiatorelement 1 besteht aus zwei Endstükken 2, die durch Rohre 3 miteinander verbunden sind.

Die Endstücke 2 weisen beidseitig von der durch die Rohre 3 gebildeten Ebene abgehobene Öffnungen mit einer ringförmigen Stirnfläche 4 auf. Die benachbarten Radiatorelemente 1 liegen auf den Stirnflächen 4 aneinander an, so daß die durch die benachbarten Endstücke 2 gebildeten Hohlräume miteinander verbunden und abgedichtet sind.

Zum Verbinden der Endstücke 2 mit den Rohren 3 sind an den Endstücken 2 entsprechend der Anzahl der Rohre 3 Anschlußstutzen 5 ausgebildet, deren äußerer Durchmesser dem äußeren Durchmesser der Rohre 3 entspricht. Die Rohre 3 sind über ihre Enden mit den Anschlußstutzen 5 verbunden, so daß sie die durch die Endstücke 2 gebildeten Hohlräume miteinander verbinden.

Wie aus Fig. 2 und 3 ersichtlich, erfolgt das Verbinden der Anschlußstutzen 5 der Endstücke 2 mit den Enden der Rohre 3 dadurch, daß sowohl an den Anschlußstutzen 5 als auch an den freien Enden der Rohre 3 Verbindungsflächen 6 ausgebildet werden, über die die miteinander zu verbindenden Bauteile 2 und 3 aufeinandergesteckt werden.

Das Herstellen eines Radiatorelements 1 gemäß dem dargestellten Ausführungsbeispiel erfolgt folgendermaßen:

Die Endstücke 2 werden zunächst gesäubert und anschließend die Innenseiten der Anschlußstutzen 5 ausgedreht und geplant, um die gewünschte zylindrische Verbindungsfläche 6 zur Aufnahme der Verbindungsfläche 6 des Rohres 3 zu bilden.

In einem nachfolgenden Arbeitsschritt wird der Innendurchmesser der Anschlußstutzen 5 kalibriert, um den Innendurchmesser der Anschlußstutzen 5 an den Außendurchmesser der einzusetzenden Rohre 3 anzupassen.

Zum Anpassen der Rohre 3 werden diese von längeren Rohren mit der gewünschten Länge abgetrennt und auf der äußeren Mantelfläche auf einer der Länge der Verbindungsflächen 6 der Anschlußstutzen 5 entsprechenden Länge abgedreht und geplant.

In einem nachfolgenden Arbeitsschritt werden auch die Rohre 3 kalibriert, um deren Außendurchmesser an den Innendurchmesser der Anschlußstutzen 5 anzupassen.

Zum Verbinden der Endstücke 2 mit den Rohren 3 wird nunmehr ein Klebstoff auf die Verbindungsflächen 6 der Anschlußstutzen 5 und/oder der Rohre 3 aufgetragen. Anschließend werden die miteinander zu verbindenden Bauteile 2 und 3 so zusammengesteckt, daß sie an den freien Enden der Rohre 3 ausgebildeten Verbindungsflächen 6 in den Anschlußstutzen 5 der Endstücke 2 Aufnahme finden.

Das Aushärten des Klebstoffes erfolgt vorzugsweise durch eine chemische oder physikalische Reaktion.

Neben der dargestellten Ausführungsform, bei der die Rohre 3 in die Anschlußstutzen 5 der Endstücke 2 eingesteckt werden, ist es auch möglich, die Verbindungsflächen 6 so auszugestalten, daß die Rohre 3 auf die Anschlußstutzen 5 der Endstücke 2 aufgesetzt werden. Ebenso besteht die Möglichkeit die Rohre 3 stumpf gegen die Anschlußstutzen 5 der Endstücke 2 anzusetzen und im Bereich dieser aufeinanderliegenden Stirnflächen miteinander zu verkleben.

### Bezugszeichenliste

- 1: Radiatorelement
- 2: Endstück
- 3: Rohr
- 4: Stirnfläche
- 5: Anschlußstutzen
- 6: Verbindungsfläche
- 7: Stoßstelle

## Patentansprüche

1. Verfahren zur Herstellung von Rohrradiatoren, vorzugsweise aus mehreren nebeneinander angeordneten Radiatorelementen (1), die jeweils durch zwei mit Anschlußstutzen (5) versehene Endstücke (2) und die Anschlußstutzen (5) verbindende Rohre (3) gebildet sind,
**dadurch gekennzeichnet,**
daß die Rohre (3) mit ihren Enden mit den Anschlußstutzen (5) der Endstükke (2) verklebt sind.

2. Verfahren nach Anspruch 1, dadurch gekennzeichnet, daß die Verklebung zwischen den Enden der Rohre (3) und den Anschlußstutzen (5) an zylindrischen Verbindungsflächen (6) erfolgt.

3. Verfahren nach Anspruch 2, dadurch gekennzeichnet, daß die zylindrischen Verbindungsflächen (6) auf der äußeren Mantelfläche der Rohre (3) und der Innenseite der Anschlußstutzen (5) ausgebildet werden.

4. Verfahren nach Anspruch 2, dadurch gekennzeichnet, daß die zylindrischen Verbindungsflächen (6) auf der äußeren Mantelfläche der Anschlußstutzen (5) und auf der Innenseite der Rohre (3) ausgebildet werden.

5. Verfahren nach mindestens einem der Ansprüche 2 bis 4, dadurch gekennzeichnet, daß die zylindrischen Verbindungsflächen (6) durch spanende Bearbeitung der Anschlußstutzen (5) und/oder der Rohrenden hergestellt werden.

6. Verfahren nach Anspruch 5, dadurch gekennzeichnet, daß die zylindrischen Verbindungsflächen (6) durch Drehen mit scharfkantigem äußeren Rand hergestellt werden.

7. Verfahren zur Herstellung von Rohrradiatoren nach mindestens einem der Ansprüche 2 bis 6, bei denen die Verklebung zwischen den Enden der Rohre (3) und den Anschlußstutzen (5) an zylindrischen Verbindungsflächen (6) erfolgt, gekennzeichnet durch die Verfahrensschritte:
a) Andrehen bzw. Ausdrehen der Anschlußstutzen (5) und der Rohrenden;
b) Planen der drehbearbeiteten Verbindungsflächen (6);
c) Kalibrieren der Verbindungsflächen (6);
d) Auftragen eines Klebstoffes auf zumindest eine der jeweils miteinander zu verbindenden Verbindungsflächen (6);
e) Zusammenpressen der miteinander zu verbindenden Bauteile (3 und 5) und
f) Aushärten des Klebestoffes.

8. Verfahren nach mindestens einem der Ansprüche 1 bis 7, dadurch gekennzeichnet, daß das Aushärten des Klebstoffes durch eine chemische oder physikalische Reaktion erfolgt.
